# EUROPÄISCHE PATENTSCHRIFT

(11) **EP 3 091 234 B1**
(45) Veröffentlichungstag und Bekanntmachung des Hinweises auf die Patenterteilung: **29.08.2018**
(21) Anmeldenummer: 16166529.4
(22) Anmeldetag: 22.04.2016
(51) Int. Cl.: F04D 13/08, F04D 15/02

(54) **TAUCHPUMPE**
SUBMERSIBLE PUMP
POMPE SUBMERSIBLE

(30) Priorität: 30.04.2015 CN 201520273425 U
(43) Veröffentlichungstag der Anmeldung: 09.11.2016
(73) Patentinhaber: Einhell Germany AG, 94405 Landau / Isar (DE)
(72) Erfinder: Zhang, Junbo, Ningbo (CN)
(74) Vertreter: Hofstetter, Schurack & Partner

(56) Entgegenhaltungen:
- WO-A1-2007/112928
- US-A1- 2006 005 622
- US-A1- 2011 085 917
- US-A1- 2013 243 573

## Beschreibung

### Technisches Gebiet

Die vorliegende Anmeldung betrifft eine Wasserpumpe, insbesondere betrifft sie eine Tauchpumpe.

### Stand der Technik

Mit Hilfe einer solchen Tauchpumpe kann Flüssigkeit aus Behältern, Brunnen, Innenräumen von Gebäuden etc. herausgepumpt werden. Bei diesem Aspekt umfasst die Tauchpumpe einen Pumpenhauptkörper, wobei der Pumpenhauptkörper in die herauszupumpende Flüssigkeit eintauchen kann und eine Ansaugöffnung aufweist, somit kann die Flüssigkeit von der unter Druck stehenden Tauchpumpe angesaugt werden und durch die Druckauslassöffnung austreten. An der Stelle der Druckauslassöffnung kann eine Kompressionsleitung, beispielsweise eine Druckleitung, angeschlossen sein.

An der Außenseite des Pumpenhauptkörpers ist eine Sensoreinheit angeordnet, diese Sensoreinheit ist mit einer im Pumpenhauptkörper angeordneten Steuereinheit gekoppelt, mit ihrer Hilfe kann die Pumpe entsprechend der Füllstandshöhe der die Pumpe umgebenden Flüssigkeit eingeschaltet und ausgeschaltet werden. Beispielsweise kann vorgesehen sein, dass wenn die die Pumpe umgebende Flüssigkeit die durch die Position der Sensoreinheit vorgegebene Füllstandshöhe erreicht, die Pumpe eingeschaltet wird, und wenn die Füllstandshöhe auf unterhalb des Niveaus der Sensoreinheit absinkt, die Tauchpumpe verzögert abgeschaltet wird. Eine solche Tauchpumpe ist bereits aus dem unter der Patentnummer 200780006651.X als Gebrauchsmuster veröffentlichten chinesischen Patentdokument bekannt, das Patentdokument offenbart eine Tauchpumpe, die ein Pumpengehäuse aufweist, wobei das Pumpengehäuse in die herauszupumpende Flüssigkeit eingetaucht werden kann und eine Ansaugöffnung und eine Druckauslassöffnung aufweist, dabei kann die Flüssigkeit durch die Ansaugöffnung in das Pumpengehäuse eingesaugt werden und unter Druck durch die Druckauslassöffnung ausgebracht werden, zudem gibt es eine elektronische Steuervorrichtung, wobei die elektronische Steuervorrichtung mit einer an der Gehäuseaußenseite angeordneten Sensoreinheit gekoppelt ist, und verwendet wird, um entsprechend der Füllstandshöhe der die Pumpe umgebenden Flüssigkeit die Tauchpumpe ein- und auszuschalten; wobei die Sensoreinheit als Baueinheit, die höhenverstellbar am Pumpengehäuse gehalten wird, konstruiert ist, die Sensoreinheit weist ein Sensorgehäuse auf, wobei im Inneren des Sensorgehäuses zwei beabstandet angeordnete, mit Flüssigkeit durchfeuchtbare Elektroden angeordnet sind und eine Sensorhalterung an der Außenwand des Pumpengehäuses angeordnet ist, die Sensoreinheit kann mit der Sensorhalterung abnehmbar hinreichend verbunden werden, dabei weist die Sensorhalterung eine Profilschiene auf, die Sensoreinheit kann auf die Profilschiene geklemmt werden, wobei zudem die Sensoreinheit wenigstens ein Spannelement aufweist, das in eine Klemmstellung elastisch vorgespannt ist. Bei der obenstehend beschriebenen Struktur wird, sobald das am Sensorgehäuse befindliche Elektrodenpaar in die Flüssigkeit eintaucht, die Tauchpumpe eingeschaltet und behält diesen Einschaltstatus bei, bis die Füllstandshöhe unter das Elektrodenpaar absinkt. Hiermit wird letztendlich eine automatische Steuerung der Wasserpumpe umgesetzt.

Beim obenstehenden Inhalt ist der Einsatz der an der Außenwand des Pumpengehäuses angeordneten Sensoreinheit offensichtlich umsetzbar. Allerdings ist die Konstruktion zur Höhenregelung bei der obenstehend beschriebenen Sensoreinheit kompliziert und die Einsatzstabilität ist mangelhaft.

Die US 2013/243573 A1 beschreibt eine Wasserpumpe mit einer Wasserstandssensorik. Die Wasserstandssensorik umfasst drei unterschiedlich lange Fühler, deren Spitzen unterschiedlich hoch angeordnet sind. Dadurch können unterschiedliche Wasserstände innerhalb der Wasserpumpe gemessen werden.

Die WO 2007/112928 A1 zeigt ebenfalls eine Wasserpumpe mit einer Wasserstandssensorik. Die Wasserstandssensorik umfasst zwei auf gleicher Höhe angeordnete Elektroden. Sobald beide Elektroden in eine elektrisch leitende Flüssigkeit eintauchen, werden diese elektrisch leitend miteinander verbunden. Dies wird von einer Steureinheit erkannt, welche daraufhin die Wasserpumpe in Gang setzt.

Die US 2011/0085917 A1 zeigt auch eine Wasserpumpe mit einer Wasserstandssensorik. Die Wasserstandssensorik umfasst drei kapazitive Sensoren, die unterschiedlich hoch in der Wasserpumpe angeordnet sind. Sobald die jeweiligen Sensoren ins Wasser eintauchen, wird ein Stromkreis über das Wasser geschlossen, sodass unterschiedliche Wasserstände gemessen werden können.

Die US 2006/0005622 A1 zeigt eine Wasserstandssensorik für eine Wasserpumpe. Die Wasserstandssensorik umfasst ein wasserdichtes Gehäuse, in dem mehrere Elektroden angeordnet sind. Die Elektroden können Feldeffekte messen, um einen Wasserstand zu bestimmen.

### Gegenstand der Erfindung

Ziel der vorliegenden Anmeldung ist es, eine Tauchpumpe bereitzustellen, die die obenstehend beschriebenen Unzulänglichkeiten des Stands der Technik löst, die Höhenregelung der Sensoreinheit der vorliegenden Tauchpumpe ist relativ unkompliziert.

Um das beschriebene Ziel umzusetzen, umfasst die erfindungsgemäße Tauchpumpe gemäß Anspruch 1 einen Pumpenhauptkörper und einen Wasserstandsschalter; wobei der Wasserstandsschalter im Wesentlichen mindestens zwei Sensoreinheiten, die beabstandet in senkrechter Richtung am Pumpenhauptkörper aufgereiht angeordnet sind und die allesamt hinreichend vom Wasser berührt werden können; sowie eine Steuerungsschaltungseinheit, die mittels des Empfangens eines von einer beliebig festgelegten Sensoreinheit ausgesandten Wassersignals das Durchsteuern und Abschalten des Pumpenhauptkörpers steuert, umfasst.

Bei der obenstehend beschriebenen bereitgestellten Tauchpumpe nehmen die mehreren Sensoreinheiten am Pumpenhauptkörper in senkrechter Richtung eine aufgereihte Anordnung vor, zwischen jeder Sensoreinheit existiert ein festgelegter Höhenunterschied. Deshalb kann, wenn zuerst beliebig festgelegt wird, dass ein Sensor betrieben wird, wenn der Füllstand der Wasserumgebung, in der die Tauchpumpe betrieben wird, über die festgelegte Sensoreinheit ansteigt, die Sensoreinheit hinreichend ein Wassersignal empfangen, und somit steuern, dass die Wasserpumpe automatisch einschaltet und diesen Einschaltstatus beibehält, bis die Füllstandshöhe unter die obenstehend festgelegte Sensoreinheit absinkt. Gleichzeitig führen bei der Tauchpumpe nach der vorliegenden Anmeldung die mehreren Sensoreinheiten, bei denen konstruktionsbedingt unterschiedliche Höhen unabhängig voneinander eingestellt werden können, dazu, dass die Tauchpumpe im automatischen Steuerungsstatus zur Auslösung der Höhenregelung des Wasserstandes lediglich mittels der Auswahl unterschiedlicher Höhenpositionen der Sensoreinheit betrieben werden kann, die gesamte Struktur der Sensoreinheit sowie die Struktur der Höhenregelung sind relativ unkompliziert, die Einsatzstabilität ist hoch.

Es ist möglich, die obenstehend beschriebenen mindestens zwei Sensoreinheiten in Form von N Wasserstandsfühlern in Elektrodenform, und N ≥ 2 vorzusehen; wobei das Steuerungsschaltungselement ein Wasserpumpenantriebskreis ist, der ein Wassersignal empfängt und den Betrieb des Pumpenhauptkörpers antreibt; die N Wasserstandsfühler in Elektrodenform in senkrechter Richtung beabstandet hintereinander voneinander unabhängig am Pumpenhauptkörper angeordnet sind, und gemeinsam mittels eines Mehrstufenschalters mit dem Wasserpumpenantriebskreis per Signal verbunden sind.

Für die im obenstehend beschriebenen Beispiel beschriebenen Sensoreinheiten werden direkt unter technischen Experten des einschlägigen Gebiets relativ bekannte Wasserstandsfühler in Elektrodenform gewählt, mittels unterschiedlich einstellbaren Höhenpositionen am Pumpenhauptkörper können die Wasserstandsfühler in Elektrodenform den Füllstand der Wasserumgebung, in der die Pumpe betrieben wird, messen, und somit eine automatische Steuerung der Tauchpumpe umsetzen. Gleichzeitig wird die Wahl des konkreten Wasserstandsfühlers in Elektrodenform mittels eines Mehrstufenschalters umgesetzt. Die Umsetzungsstruktur des gesamten bevorzugten technischen Konzeptes ist unkompliziert, die Herstellungskosten sind vergleichsweise niedrig.

Erfindungsgemäß umfassen die mindestens zwei Sensoreinheiten eine Reihenschaltungsstruktur beibehaltende N Widerstände sowie N+1 konduktive Elektroden, wobei die N Widerstände und N+1 konduktiven Elektroden jeweils auf Abstand verteilt sind und N ≥ 2 ist; das Steuerungsschaltungselement ein integrierter Chip ist, der gemäß dem Gesamtwiderstandswert der Reihenzweige der N Widerstände das Durchsteuern und Abschalten des Pumpenhauptkörpers steuert; die Reihenzweige der N Widerstände mit dem integrierten Chip eine Signalverknüpfung vornehmen, und einen Stromkreis bilden, und am integrierten Schaltkreis weiterhin ein Mehrstufenschalter elektrisch angeschlossen ist, der verwendet wird, um den Widerstandswert einzustellen, mit dem der integrierte Schaltkreis das Durchsteuern und Abschalten des Pumpenhauptkörpers steuert.

Das obenstehend beschriebene Steuerungsschaltungselement ist ein integrierter Chip, der gemäß dem Gesamtwiderstandswert der Reihenzweige der N Widerstände das Durchsteuern und Abschalten des Pumpenhauptkörpers steuert; wobei er mittels der Änderung des Gesamtwiderstandswertes am Reihenzweig der N Widerstände das sofortige Ein- und Ausschalten oder ein verzögertes Ein- und Ausschalten des Pumpenhauptkörpers steuern kann.

Beim obenstehend beschriebenen weiteren Ausführungsbeispiel mit bevorzugter Technologie beziehen sich die mindestens zwei Sensoreinheiten auf eine Reihenschaltungsstruktur beibehaltende N Widerstände sowie N+1 konduktive Elektroden, wobei die N Widerstände und N+1 konduktiven Elektroden jeweils auf Abstand verteilt sind, und an den beiden Enden der Widerstände an den Reihenzweigen jeweils ein Paar konduktive Elektroden hervorsteht, sobald das jedem Widerstand entsprechende konduktive Elektrodenpaar in die Wasserumgebung, in der die Tauchpumpe betrieben wird, eintaucht, kann beim den Elektroden entsprechenden Widerstand ein Kurzschluss erwirkt werden, was eine Änderung des Gesamtwiderstandswertes an den gesamten Reihenzweigen erzeugt. Daher kann das obenstehend beschriebene Ausführungsbeispiel bei einer konkreten Änderung der Füllstandshöhe beim Betrieb der Tauchpumpe in der Wasserumgebung mittels einer Änderung des Gesamtwiderstandswertes der Reihenzweige an der Tauchpumpe dem integrierten Chip ein Feedback geben. Der Anwender kann mittels des Mehrstufenschalters den Widerstandswert für das automatische Ein- und Ausschalten der in der vorliegenden Anmeldung bereitgestellten Tauchpumpe voreinstellen, wenn bei der Füllstandshöhe der Tauchpumpenumgebung eine Änderung auftritt, steuert, sobald der tatsächliche Gesamtwiderstandswert des Eichenzweiges den eingestellten Widerstandswert erreicht oder unterschreitet, die Steuerungsschaltungseinheit die Betriebsaufnahme der Tauchpumpe, anderenfalls beendet die Pumpe dann den Betrieb. Das gesamte bevorzugte technische Konzept betrifft keinerlei elektronische Sensorelemente, was die Herstellungskosten hinreichend senkt.

Bei der mit der vorliegenden Erfindung erhaltenen Tauchpumpe ist die Struktur der Sensoreinheit am Pumpenhauptkörper unkompliziert und die Einsatzstabilität hoch; gleichzeitig gibt es eine Reihe an Vorteilen wie vergleichsweise niedrige Herstellungskosten und gute Wirtschaftlichkeit.

### Beschreibung der beigefügten Figuren

Figur 1 ist eine Konstruktionsskizze einer nach Ausführungsform 1 bereitgestellten Tauchpumpe;
Figur 2 ist ein Prinzipschema einer nach Ausführungsform 1 bereitgestellten Tauchpumpe;
Figur 3 ist eine Konstruktionsskizze einer nach Ausführungsform 2 bereitgestellten Tauchpumpe;
Figur 4 ist ein Prinzipschema einer nach Ausführungsform 2 bereitgestellten Tauchpumpe;
Figur 5 ist ein Schaltplan einer nach Ausführungsform 2 bereitgestellten Tauchpumpe;

In den Figuren ist: Pumpenhauptkörper 1, Sensoreinheit 2, Mehrstufenschalter 3, Steuerungsschaltungselement 4, obere konduktive Elektrode 5, mittlere konduktive Elektrode 6, erste allgemeine konduktive Elektrode 7, zweite allgemeine konduktive Elektrode 8, Wasserpumpen-Elektromotor 9.

### Ausführungsbeispiele

Untenstehend werden die Figuren und Ausführungsbeispiele kombinierend weitergehend beschrieben.

### Ausführungsbeispiel 1:

Wie in Figur 1 und Figur 2 dargestellt, umfasst die Tauchpumpe nach der vorliegenden Erfindung einen Pumpenhauptkörper 1, am Pumpengehäuse des Pumpenhauptkörpers 1 ist eine Sensoreinheit 2 angeordnet, die Sensoreinheit 2 besteht aus drei Wasserstandsfühlern in Elektrodenform A, B, C, die drei Wasserstandsfühler in Elektrodenform sind in senkrechter Richtung beabstandet hintereinander aufgereiht angeordnet, und zwischen ihnen existiert jeweils ein festgelegter Höhenunterschied; das Steuerungsschaltungselement 4 des Pumpenhauptkörpers 1 ist ein einfacher ein Wassersignal empfangender Wasserpumpenantriebskreis; die drei Wasserstandsfühler in Elektrodenform A, B, C sind gemeinsam mittels eines vierstufigen Mehrstufenschalters 3 mit einem als Steuerungsschaltungselement 4 der Wasserpumpe fungierenden Wasserpumpenantriebskreis per Signal verbunden.

Während des Betriebs legt der obenstehend beschriebene Mehrstufenschalter 3 als Vorauswahl fest, dass ein beliebiger der drei Wasserstandsfühler in Elektrodenform A, B, C betrieben wird, beispielsweise wird festgelegt, dass der Wasserstandsfühler in Elektrodenform A betrieben wird, wenn der Füllstand der Wasserumgebung, in der die Tauchpumpe betrieben wird, über den obenstehend beschriebenen Wasserstandsfühler in Elektrodenform A ansteigt, so dass der Wasserstandsfühler in Elektrodenform A vollständig in die Flüssigkeit eintaucht, und hat der obenstehend beschriebene Wasserpumpenantriebskreis vom Wasserstandsfühler in Elektrodenform A als Rückkopplung das Signal erhalten, dass Wasser vorhanden ist, erfolgt die Steuerung, dass der Wasserpumpen-Elektromotor 9 im Pumpenhauptkörper 1 in Betrieb genommen und dieser Betriebszustand aufrechterhalten wird, bis die Füllstandshöhe unter den obenstehend beschriebenen Wasserstandsfühler in Elektrodenform A absinkt. Dabei erlischt am Wasserstandsfühler in Elektrodenform das Signal, dass Wasser vorhanden ist, unmittelbar, so dass der Wasserpumpenantriebskreis steuern kann, dass der Wasserpumpen-Elektromotor 9 des Pumpenhauptkörpers 1 den Betrieb sofort einstellt.

### Ausführungsbeispiel 2:

Wie in den Figuren 3-5 dargestellt, umfasst die Tauchpumpe nach der vorliegenden Erfindung einen Pumpenhauptkörper 1, am Pumpengehäuse des Pumpenhauptkörpers 1 sind drei eine Reihenschaltungsstruktur aufrechterhaltende Widerstände R₂, R₆, R₇ sowie vier konduktive Elektroden angeordnet, wobei die vier konduktiven Elektroden jeweils die obere konduktive Elektrode 5, die mittlere konduktive Elektrode 6, die erste allgemeine konduktive Elektrode 7 und die zweite allgemeine konduktive Elektrode 8 sind, dabei sind die obenstehend beschriebenen drei Widerstände R₂, R₆, R₇ mit den vier konduktiven Elektroden jeweils auf Abstand verteilt, genauer gesagt befindet sich R₂ zwischen der oberen konduktiven Elektrode 5 und der mittleren konduktiven Elektrode 6, befindet sich R₆ zwischen der mittleren konduktiven Elektrode 6 und der ersten gemeinsamen konduktiven Elektrode 7, und befindet sich R₇ zwischen der ersten gemeinsamen konduktiven Elektrode 7 und der zweiten gemeinsamen konduktiven Elektrode 8, der Widerstandswert des obenstehend beschriebenen Widerstands R₂ beläuft sich auf 100 KΩ, der Widerstandswert von R₆ beläuft sich ebenfalls auf 100 KΩ, der Widerstandswert von R₇ beläuft sich jedoch auf 300 KΩ; das Steuerungsschaltungselement 4 des obenstehend beschriebenen Pumpenhauptkörpers 1 wird von einem U₂-Chip vom Modell SMD_CPU_RSF211B4 sowie dessen Peripherieschaltkreis gebildet; die Reihenzweige der obenstehend beschriebenen drei Widerstände R₂, R₆, R₇ sind mittels einer Kabelschnittstelle J₂ vom Modell P_2P_2MM54_180 mit dem SENSOR-Pin des U₂-Chips gekoppelt; es gibt einen Mehrstufenschalter KEY, mit dem der RESET-Pin des obenstehend beschriebenen U₂-Chips gemeinsam mit dem MODE-Pin gekoppelt ist, am Mehrstufenschalter KEY werden eine 500 KΩ-Schalterstellung und eine 400 KΩ-Schalterstellung angezeigt.

Während des Betriebs wird am obenstehend beschriebenen Mehrstufenschalter KEY die 500 KΩ-Schalterstellung (hohe Wasserstandsschalterstellung) oder 400 KΩ-Schalterstellung (mittlere Wasserstandsschalterstellung) gewählt; wenn am Mehrstufenschalter KEY die hohe Wasserstandsschalterstellung gewählt wird, schaltet die Wasserpumpe ein, wenn der U₂-Chip misst, dass der Gesamtwiderstandswert der in die Flüssigkeit eingetauchten Reihenzweige der obenstehend beschriebenen drei Widerstände R₂, R₆, R₇ 500 KΩ erreicht oder überschreitet (hoher Wasserstand), setzt sich der Wasserpumpen-Elektromotor 9 des Pumpenhauptkörpers 1 in Betrieb, wenn der U₂-Chip misst, dass der Gesamtwiderstandswert der in die Flüssigkeit eingetauchten Reihenzweige der obenstehend beschriebenen drei Widerstände R₂, R₆, R₇ 300 KΩ unterschreitet (niedriger Wasserstand), schaltet sich der Wasserpumpen-Elektromotor 9 der Wasserpumpe ab; gleichermaßen gilt, wenn am Mehrstufenschalter KEY die mittlere Wasserstandsschalterstellung gewählt wird, schaltet die Wasserpumpe ein, wenn der U₂-Chip misst, dass der Gesamtwiderstandswert der in die Flüssigkeit eingetauchten Reihenzweige der obenstehend beschriebenen drei Widerstände R₂, R₆, R₇ 400 KΩ erreicht oder überschreitet (hoher Wasserstand), setzt sich der Wasserpumpen-Elektromotor 9 des Pumpenhauptkörpers 1 in Betrieb, wenn der U₂-Chip misst, dass der Gesamtwiderstandswert der in die Flüssigkeit eingetauchten Reihenzweige der obenstehend beschriebenen drei Widerstände R₂, R₆, R₇ 300 KΩ unterschreitet (niedriger Wasserstand), schaltet sich der Wasserpumpen-Elektromotor 9 der Wasserpumpe ab.

Der U₂-Chip vom obenstehend beschriebenen Modell SMD_CPU_RSF211B4 sowie sein Peripherieschaltkreis stellen ein Steuertechnologie integrierendes und im einschlägigen Fachgebiet weit verbreitetes Chipmodell dar, das von Fachleuten direkt erworben werden kann, beim konkreten Einsatz ist noch eine entsprechende Steuerprogrammierung notwendig, diese Elementsteuerungsprogrammierung gehört jedoch zum Allgemeinwissen von technischen Experten des einschlägigen Gebietes, mittels Computersprache können diese technischen Experten des einschlägigen Gebietes diese direkt erstellen, und da es bei der Computersprache unterschiedliche Optionen gibt sowie die Programmierer unterschiedliche subjektive Strategien verfolgen, gibt es für die Steuerprogrammierung keinesfalls nur eine einzige Form. Zusammenfassend lässt sich sagen, dass weder der U₂-Chip vom Modell SMD_CPU_RSF211 B4 nach der vorliegenden Anmeldung noch der Inhalt seiner Steuerprogrammierung Inhalt des Schutzanspruches der vorliegenden Anmeldung sind.

## Patentansprüche

1. Tauchpumpe, die einen Pumpenhauptkörper (1) und einen Wasserstandsschalter einschließt, wobei der Wasserstandsschalter im Wesentlichen mindestens zwei beabstandet in senkrechter Richtung am Pumpenhauptkörper (1) aufgereiht angeordnete und allesamt hinreichend vom Wasser berührte Sensoreinheiten (2) sowie eine Steuerungsschaltungseinheit, die mittels des Empfangens eines von einer beliebigen Sensoreinheit (2) ausgesandten Wassersignals das Durchsteuern und Abschalten des Pumpenhauptkörpers (1) steuert, umfasst;
**dadurch gekennzeichnet, dass**
die mindestens zwei Sensoreinheiten (2) N Widerstände einer Reihenschaltungsstruktur sowie N+1 konduktive Elektroden umfassen, wobei die N Widerstände und N+1 konduktiven Elektroden jeweils auf Abstand verteilt sind und N ≥ 2 ist; das Steuerungsschaltungselement (4) ein integrierter Chip ist, der gemäß dem Gesamtwiderstandswert der Reihenzweige der N Widerstände das Durchsteuern und Abschalten des Pumpenhauptkörpers (1) steuert; die Reihenzweige der N Widerstände mit dem integrierten Chip eine Signalverknüpfung vornehmen, und einen Stromkreis bilden, und am integrierten Schaltkreis weiterhin ein Mehrstufenschalter (3) elektrisch angeschlossen ist, der verwendet wird, um den Widerstandswert einzustellen, mit dem der integrierte Schaltkreis das Durchsteuern und Abschalten des Pumpenhauptkörpers (1) steuert.

## Claims

1. Submersible pump including a pump main body (1) and a water level switch, wherein the water level switch includes substantially at least two sensor units (2) arranged lined up at the pump main body (1) spaced in perpendicular direction and all sufficiently contacted by the water as well as a control circuit unit, which controls turning on and turning off the pump main body (1) by means of receiving a water signal emitted by any sensor unit (2);
**characterized in that**
the at least two sensor units (2) include N resistors of a series connection structure as well as N+1 conductive electrodes, wherein the N resistors and N+1 conductive electrodes are each distributed at distance and N≥2; the control circuit element (4) is an integrated chip, which controls turning on and turning off the pump main body (1) according to the overall resistance of the series branches of the N resistors; the series branches of the N resistors perform a signal correlation with the integrated chip and constitute an electric circuit, and a multi-stage switch (3) is further electrically connected to the integrated circuit, which is used to adjust the resistance, by which the integrated circuit controls turning on and turning off the pump main body (1).

## Revendications

1. Pompe submersible, qui inclut un corps principal de pompe (1) et un commutateur de niveau d'eau, le commutateur de niveau d'eau comprenant essentiellement au moins deux unités formant détecteur (2), agencées espacées dans le sens vertical sur le corps principal de la pompe (1), alignées et toutes suffisamment touchées par l'eau, ainsi qu'une unité formant circuit de commande, qui commande, au moyen de la réception d'un signal d'eau, émis par une quelconque unité formant détecteur (2), l'activation et la déconnexion du corps principal de la pompe (1) ;
**caractérisée en ce que**
les au moins deux unités formant détecteur (2) comprennent N résistances d'une structure formant montage en série, ainsi que N + 1 électrodes conductrices, les N résistances et N + 1 électrodes conductrices étant respectivement réparties à distance et N étant ≥ 2 ; l'élément de circuit de commande (4) étant une puce intégrée, qui commande, conformément à la valeur de résistance totale des bras en série des N résistances, l'activation et la déconnexion du corps principal de la pompe (1) ; les bras en série des N résistances procédant à une connexion du signal avec la puce intégrée et formant un circuit électrique et un sélecteur (3) à plusieurs étages étant raccordé électriquement en outre au circuit intégré, qui est utilisé pour régler la valeur de résistance, avec laquelle le circuit intégré commande l'activation et la déconnexion du corps principal de la pompe (1).
